# DEMANDE DE BREVET EUROPEEN

(11) **EP 1 134 325 A1**
(43) Date de publication de la demande: **19.09.2001**
(21) Numéro de dépôt: 00500155.7
(22) Date de dépôt: 14.07.2000
(51) Int. Cl.: E04B 2/74

(54) **Paravent perfectionné**

(30) Priorité: 01.03.2000 ES 200000531
(71) Demandeur: Ziur I, S.L., 20720 Azkoitia (Guipuzcoa) (ES)
(72) Inventeur: Astigarraga Jarne, Josu, 20720 Azkoitia (Guipuzcoa) (ES)
(74) Mandataire: Urizar Barandiaran, Miguel Angel

(57) **Abrégé**

Paravent perfectionné, de ceux qui sont structurés dans un châssis/bâti constitué en cadre, portant des panneaux/paroi et formé de plusieurs profilés assemblés entre eux de façon orthogonale en continuité; se caractérisant par le fait qu'il comporte des dispositifs internes d'assemblage qui solidarisent, entre eux, tous les deux profilés contigus qui constituent le châssis et des dispositifs externes d'assemblage qui relient entre eux tous les deux paravents contigus par deux de ces profilés adossés tête-bêche; avec la possibilité de les disposer suivant un angle (α) quelconque de raccordement mutuel.

Application dans les bureaux et/ou lieux publics.

## Description

La présente invention traite d'un paravent perfectionné, de ceux qui sont structurés en un châssis/bâti constitué par un cadre, portant des panneaux/paroi et formé par plusieurs profilés assemblés entre eux orthogonalement, en continuité.

On connaît déjà les paravents visant à compartimenter, de façon non permanente, des enceintes à usages individualisés, publics ou privés. Ces paravents, munis de pieds ou d'appuis régulateurs/niveleurs, sont normalement utilisés en série, assemblés angulairement les uns avec les autres. Il faut une structuration rigide pour le paravent, ainsi qu'une façon aisée et efficace des les assembler entre eux et une simplification technique de l'ensemble.

Le paravent perfectionné, selon l'invention, se caractérise par le fait qu'il comporte des dispositifs internes d'assemblage qui solidarisent tous ensemble les deux profilés contigus constitutifs du châssis et des dispositifs externes d'assemblage qui relient, entre eux, tous les deux paravents contigus par deux de ces profilés adossés tête-bêche; avec la possibilité de les disposer selon un angle (α) de raccordement mutuel.

En particulier, chaque dispositif interne d'assemblage se compose d'une pièce de base, ayant une configuration en "L" symétrique munie de:
a) moyens pour y monter, de façon rigide et orthogonale, deux profilés contigus du châssis/bâti; chacun de ces moyens étant une portion en coin appariée angulairement à son aile respective et ils peuvent être comprimés entre eux et contre le profilé du fait de l'action d'une vis actionnable de l'extérieur;
b) moyens pour y monter un couvercle, qui cache l'ensemble, en offrant une continuité extérieure; chacun de ces moyens étant constitué par des orifices/rainure qui, du fait de la conformation en parois angulaires de la pièce de base, logent des languettes unidirectionnelles conjuguées dans le couvercle;
c) des languettes/paroi qui, étant adossées, à l'extérieur, aux ailes de cette pièce de base, y logent une paroi du profilé/cadre pour son autocentrage.

En particulier, chaque dispositif externe d'assemblage se compose d'une pièce de base, ayant une configuration extraplate avec une zone centrale affaiblie au niveau axial, qui la subdivise en deux parties susceptibles d'adopter entre elles et autour de celle-ci une position angulaire quelconque déterminant la position angulaire de deux paravents à assembler; chacune de ces parties comportent au moins une languette pouvant se loger de façon conjuguée dans une/des rainure(s) que le châssis de chacun des paravents à unir comporte à cet effet.

Pour mieux comprendre l'objet de la présente invention, on a représenté sur les plans une forme préférentielle de réalisation pratique, susceptible de changements accessoires qui n'en dénaturent pas le fondement.

La figure 1 représente une vue générale schématique du paravent perfectionné, suivant l'invention, dépourvu de panneaux/paroi pour pouvoir observer les composants de sa structure/châssis disposés pour leur montage.

La figure 2 représente un détail agrandi de l'un des dispositifs internes d'assemblage (2) avec ses composants et ses particularités, disposé pour son montage.

La figure 3 représente une vue générale similaire à la figure 1, dans laquelle les profilés de la structure/châssis (1) présentent une configuration alternative.

La figure 4 représente un détail agrandi de l'un des dispositifs externes d'assemblage (3), en position de montage, pour un raccord coplanaire (α = 180°).

La figure 5 représente, en détail frontal -figure 5a-, de profil -figure 5b-en section -figure5c- et en plan -figure 5d- la pièce centrale de base (21).

On décrit ci-dessous un exemple de réalisation pratique, non limitative, de la présente invention. En aucune cas, on n'écarte d'autres modes de réalisation dans lesquels sont introduits des changements accessoires qui n'en dénaturent pas le fondement; au contraire, la présente invention comprend également toutes ses variantes.

Le paravent préconisé, suivant l'invention, est de ceux qui sont structurés dans un châssis/bâti formé de profilés/cadre (1) qui, dans leur ensemble, supportent des panneaux/paroi -non représentés-.

Ces profilés/cadre peuvent, en fonction de leur position, admettre des appuis (6) ou profilés de finition (4) et former des orifices (11) pour le passage du câblage -voir figures 1 et 4-.

Tous les deux de ces profilés/cadre (1) contigus sont assemblés entre eux orthogonalement avec un dispositif interne d'assemblage (2), que l'on peut cacher au regard au moyen d'un couvercle (5).

Tous les deux paravents ainsi structurés sont assemblés entre eux au moyen, au moins, d'un dispositif externe d'assemblage (3) ayant la possibilité d'être disposés auivant un angle (α) qyelconque de raccordement mutuel.

Conformément à l'invention, chaque dispositif interne d'assemblage (2) comprend une pièce centrale de base (21) avec les moyens (22) de montage sur deux profilés/cadre (1) du châssis/bâti; avec des moyens (23) pour le montage du couvercle (5), qui cache l'assemblage et avec des moyens (24) pour autocentrer entre eux cette pièce de base (21) et ces profilés/cadre (1).

Pour la réalisation représentée, les moyens cités (22) sont des portions en coin (22a) appariées angulairement à leur aile respective (21a) et qui peuvent être comprimés aussi bien entre eux que contre le profilé/cadre correspondant (1), du fait de l'action d'une vis (22b) actionnable de l'extérieur.

Pour la représentation représentée, les moyens pour le montage du couvercle (5) qui cacher l'ensemble sont des orifices/rainure (23a) effectués sur des parois angulaires (23) de la pièce de base (1) et dans ces orifices/rainure (23a), se logent des languettes unidirectionnelles (5a), conformés de façon conjuguée dans le couvercle (5).

Pour la réalisation représentée, les moyens permettant le montage autocentré de la pièce de base (21) sur les profilés (1) sont des languettes (24) adossées à l'extérieur aux ailes (21a) de cette pièce de base. Entre les ailes (21a) et les languettes, des gorges sont délimitées où se loge une paroi du profilé/cadre (1) correspondant.

Conformément à l'invention, chaque dispositif externe d'assemblage comprend une pièce de base ayant une configuration extraplate avec une zone centrale (31) affaiblie à son niveau axial, qui la subdivise en deux parties (3a), (3b) susceptibles d'adopter entre elles et autour de celle-ci une position angulaire (α) quelconque.

Chacune de ces parties (3a), (3b) comporte, au moins, une languette en crochet (32), par exemple en guise d'onglet unidirectionnel ou similaire.

Pour sa part, chaque profilé/cadre (1) comporte, au moins, une rainure conjuguée pour y loger ces languettes ou onglets (32); de sorte qu'en logeant la/les languette(s) de l'une des parties (3a) dans la/les rainure(s) de l'un des profilés/cadre (1) d'un paravent, et la/les languette(s) (32) de l'autre partie (3b) dans la/les rainure(s) d'un autre profilé/cadre (1) -adossé tête-bêche et appartenant à un second paravent-, on peut disposer deux paravents qui forment un angle entre eux d'une grandeur (α) quelconque - dans les limites élastiques déterminées par la section affaiblie (31)-.

## Revendications

1. Paravent perfectionné, de ceux qui sont structurés dans un châsis/bâti consituté en cadre, portant des panneaux/paroi et formé de plusieurs profilés assemblés entre eux orthogonalement en continuité; se caractérisant par le fait qu'il comporte des dispositifs internes d'assemblage qui solidarisent entre eux tous les deux profilés contigus constituant le châssis, et des dispositifs externes d'assemblage qui relient, entre eux, tous les deux paravents contigus, grâce à deux de ces profilés adossés tête-bêche; avec la possibilité des les disposer suivant un angle (α) quelconque de raccordement mutuel.

2. Paravent perfectionné, suivant la revendication précédente, se caractérisant par le fait que chaque dispositif interne d'assemblage comprend une pièce de base ayant une configuration en "L" symétrique munie de:
a).- Moyens pour y monter, de façon rigide et orthogonale, deux profilés contigus du châssis/bâti; ces moyens constituant chacune des deux portions en coin raccordées angulairement à leur aile respective et pouvant être comprimés entre eux et contre le profilé, du fait de l'action d'une vis actionnable de l'extérieur;
b).- Moyens pour y monter un couvercle, qui cache l'ensemble, en offrant une continuité extérieure; ces moyens constituant chacun des orifices/rainure qui, conformés sur des parois angulaires de la pièce de base, logent des languettes unidirectionnelles conjuguées dans le couvercle;
c).- des languettes/paroi qui, adossées, à l'extérieur, aux ailes de cette pièce de base, logent, entre elles, une paroi du profilé/cadre pour son autocentrage.

3. Paravent perfectionné, suivant les revendications précédentes, se caractérisant par le fait que chaque dispositif externe d'assemblage comprend une pièce de base ayant une configuration extraplate, avec une zone centrale affaiblie au niveau axial, qui la subdivise en deux parties susceptibles d'adopter entre elles et autour de celle-ci une position angulaire quelconque, qui détermine la position angulaire des deux paravents à assembler; chacune de ces parties comportant, au moins, une languette qui peut se loger, de façon conjuguée, dans une/des rainure(s) que, dans ce but, comporte le châssis de chacun des paravents à assembler.
